# EUROPÄISCHE PATENTSCHRIFT

(11) **EP 1 308 254 B1**
(45) Veröffentlichungstag und Bekanntmachung des Hinweises auf die Patenterteilung: **14.01.2004**
(21) Anmeldenummer: 01126084.1
(22) Anmeldetag: 02.11.2001
(51) Int. Cl.: B28B 21/26, B28B 21/86

(54) **Formgebungseinrichtung zur Herstellung von Rohren aus Betongemenge**
Apparatus for the production of concrete pipes
Dispositif pour la fabrication des tuyaux en béton

(43) Veröffentlichungstag der Anmeldung: 07.05.2003
(73) Patentinhaber: Institut für Fertigteiltechnik und Fertigbau Weimar e.V., 99423 Weimar (DE)
(72) Erfinder: Kuch, Helmut, 99425 Weimer (DE); Martin, Jürgen, 07747 Jena (DE); Schwabe, Jörg-Henry, 99427 Weimar (DE); Benzin, Torsten, 07778 Tautenburg (DE)
(74) Vertreter: Niestroy, Manfred

(56) Entgegenhaltungen:
- DE-C- 623 264
- GB-A- 210 872
- US-A- 3 192 292
- US-A- 6 106 749

## Beschreibung

### Gebiet der Erfindung

Die Erfindung betrifft eine *Formgebungseinrichtung* zur Herstellung von Rohren aus Betongemenge, *umfassend eine Mantelform zur Formung der Außenkontur des Rohres und ein mehrteiliges, mit mindestens einer Antriebseinrichtung verbundenes Werkzeug zur Verdichtung des in die Formgebungseinrichtung gefüllten Betongemenges und zur Formgebung der Innenkontur, wobei sich zwischen einem ersten Arbeitsflächenabschnitt eines ersten Teils des Werkzeugs und einem ersten Arbeitsflächenabschnitt eines zweiten Teils des Werkzeugs ein Zwischenraum zur Durchleitung und Verdichtung des Betongemenges befindet und ein zweiter Arbeitsflächenabschnitt des ersten Teils des Werkzeugs zur Formung der Innenkontur die Form eines ersten Außenzylinders um die Rotationsachse des ersten Teils des Werkzeugs aufweist.*

### Stand der Technik

Üblicherweise werden zur Herstellung von Rohren aus Betongemenge Vibrationsverfahren verwendet, um den Beton zu verdichten. Dazu wird in eine senkrecht stehende Aufnahmeform, die Wände zur Formgebung der Außen- und der Innenkontur des Rohres aufweist, in den Raum zwischen diesen Wänden frisches Betongemenge eingefüllt, welches kontinuierlich in Schwingungen versetzt wird. Um die Schwingungen zu erzeugen, werden ein oder mehrere Vibratoren eingesetzt, die meist im Innenraum der Aufnahmeform angeordnet sind. Entsprechend der großen Masse der herzustellenden Rohre muß ein solches Vibrationssystem in der Lage sein, die gesamte Masse von Betongemenge und Aufnahmeform in Schwingungen zu versetzen, was mit einem hohen Energieverbrauch einhergeht. Hinzu kommt, daß ein beträchtlicher Teil der Energie verloren geht, weil er nicht in Schwingungen im optimalen Frequenzbereich, sondern in Biegeschwingungen, Wärme und Lärm verursachende akustische Schwingungen umgewandelt wird. Solche Vibrationsverfahren sind daher lärmbelastend und energieaufwendig, was die Herstellung von Betonrohren durch diese Verfahren mit hohen Kosten und auch Gesundheitsrisiken verbindet.

Ein weiterer Nachteil solcher Verfahren ist, daß die Qualität der Verdichtung unterschiedlich sein kann, wenn unter konstanter Betongemengezufuhr die Vibrationseinrichtung in Betrieb ist: Da das zuerst eingefüllte, am unteren Ende der Form befindliche Gemenge längere Zeit den Vibrationen ausgesetzt ist als das später eingefüllte, ist die Verdichtung am unteren Ende höher, was zu unterschiedlichen Materialeigenschaften innerhalb des Rohres führt.

Eine Verbesserung bezüglich Energieverbrauch und Uniformität der Materialeigenschaften kann z.B. mit der in WO 92/18307 beschriebenen Anordnung erzielt werden, die ebenfalls ein Vibrationsverfahren anwendet und aus gegeneinander beweglichen inneren und äußeren Formgebungselementen besteht, wobei jedoch tatsächlich nur die inneren Formgebungselemente bewegt werden, während das äußere Element einer Ummantelung entspricht. Die Vibrationen werden in einem Vibrationskopf eines inneren Formgebungselements erzeugt und auf einen schmalen Bereich längs des Rohres beschränkt, der im Laufe der Betonzufuhr entlang der Achse des Rohres verlagert wird. Um den statischen Druck zu erzeugen, der zur Verdichtung nötig ist, besitzt der obere Teil des Vibrationskopfes schraubenförmige und konische Form, und durch Rotation wird das von oben nachkommende Gemenge nach unten transportiert und aufgrund der Konizität auch der statische Druck erzeugt. Die Verdichtung selbst wird dann durch die Vibration erreicht.

Jedoch weist auch die in WO 92/18307 beschriebenen Anordnung, die den nächsten Stand der Technik wiedergibt, Nachteile auf: Auch hier werden Vibrationsschwingungen, deren Erzeugung mit hohem Energieaufwand und Lärm verbunden ist, zur Verdichtung eingesetzt. Die Beanspruchung des Materials der Formgebungseinrichtung ist zudem relativ hoch, da in einem Teil des inneren Formgebungselements gekoppelte Rotations- und Vibrationsbewegungen auftreten, in anderen Teilen nur Rotationen. Aufgrund der Konstruktion ist auch die Fertigung des oberen Endes eines üblicherweise mit einer Spitzendkontur versehenen Rohres mit Schwierigkeiten verbunden. Da der schraubenförmige Vibrationskopf zum Ende der Fertigung zu einem Teil über das Ende hinaus aus der Form ragt, ist fraglich, ob der zur Verdichtung nötige statische Druck dem entspricht, der im Innern der Form verwandt wurde, da von oben nicht genügend Betongemenge nachgefüllt werden kann. Zudem kann das innere Formgebungselement nur umständlich entgegengesetzt der Fertigungsrichtung wieder entfernt werden, und dabei unter Umständen Material von der Innenkontur des Rohres abtragen. Es ist damit auch nicht für eine Fertigung von Endlosrohren geeignet.

*Eine weitere Anordnung zur Herstellung von Rohren aus Betongemenge ist in der Patentschrift DE-C-623 264 beschrieben. Das Betongemenge wird dabei von oben einer Förderschnecke, die von einer Führung umgeben ist, zugeführt. Durch die Förderschnecke wird es nach unten in eine Mantel form geführt. In der Mantel form wird durch einen Verdränger, der die Form eines Außenzylinders hat, die Innenkontur des Rohres geformt und das Betongemenge geglättet. Die Führung in Form eines Hohlzylinders, die die Förderschnecke umgibt, wird dabei über einen Mechanismus in Längsschwingungen entlang der Zylinderachse versetzt.*

Generell weisen alle Vibrationsverfahren und solche Verfahren durchführende Anordnungen an sich noch weitere Nachteile auf. Neben Lärm, der die Gesundheit von den Personen, die sich in der Nähe von Vibrationsverfahren durchführenden Anlagen aufhalten, gefährdet und schallisolierende Maßnahmen erforderlich macht, ist auch die starke Beanspruchung von Teilen solcher Anlagen ein wesentlicher Nachteil. Durch die Schwingungen werden zudem Dauerschwingschäden verursacht, was z.B. zur Rißbildungen in der Ummantelung führen kann.

Weiterhin ist das Auftreten von Beschleunigungsunterschieden mit Bereichen, in denen die Verdichtung aufgrund der Konstruktion der Vibrationsanordnung nur unzureichend erfolgt, möglich. Zwar wird bei einer sich relativ zur Ummantelung bewegenden Vibrationseinrichtung, deren Längsausdehnung kürzer als die Länge des zu erzeugenden Rohres ist, dieser Effekt vermindert, jedoch nicht ganz unterdrückt. Insbesondere in den Bereichen der Muffenausbildung ist die Verdichtung generell schwieriger als im übrigen Rohrabschnitt, in den Muffen können sich sogar Zonen ausbilden, in denen das Gemenge wesentlich geringer verdichtet ist. Ein weiterer Nachteil ist die Tatsache, daß die Eigenschwingungen des Systems vom Füllstand der Aufnahmeform mit Betongemenge abhängen und sich mit diesem ändern. Um eine gleichmäßige Verdichtung zu erzielen, muß das Abstimmungsverhalten des Systems jeweils dynamisch an den Füllstand angepaßt werden, was mit sehr hohem Aufwand verbunden ist.

Darüber hinaus sind Vibrationsverfahren durch das Verfahren selbst bedingte Grenzen gesetzt: Voraussetzung für den Einsatz dieses Verfahrens ist, daß sich das Betongemenge durch Vibration hinreichend gut verdichten läßt. Diese Voraussetzung ist jedoch bei einigen Gemengen - so beispielsweise bei Gemengen zur Herstellung von Hochleistungs- oder Faserbeton - nicht erfüllt. Weiterhin ist die Herstellung dünnwandiger Rohre mit Schwierigkeiten verbunden: Um den Fluß des körnigen und eher zähflüssigen Betongemenges im zu füllenden Bereich zwischen Mantel und Vibrationskern, dessen Durchmesser dem des zu fertigenden Rohres entspricht, nicht zu behindern, muß dieser Bereich einen Mindestdurchmesser haben.

Zur Herstellung von Rohren aus Betongemenge werden auch Rollenkopfverfahren eingesetzt. Bei diesen Verfahren verdichtet ein rotierendes Preßwerkzeug das Betongemenge durch Andruck gegen eine Ummantelung. Auch hier ist jedoch die Verdichtung im Bereich der Muffen mit Schwierigkeiten verbunden. Weiterhin ist die Bandbreite verarbeitbarer Gemengequalitäten begrenzt.

### Beschreibung der Erfindung

Ausgehend von diesem Stand der Technik liegt der Erfindung die Aufgabe zugrunde, *eine Formgebungseinrichtung zu entwickeln, mit der* Betonrohre lärmarm und effizient bei hoher Qualität bezüglich Uniformität und Stabilität der Materialeigenschaften des Rohres hergestellt werden können.

Erfindungsgemäß wird diese Aufgabe bei *einer Formgebungseinrichtung der vorbeschriebenen Art dadurch gelöst, daß der erste Teil des Werkzeugs und der zweite Teil des Werkzeugs zueinander gleichläufig mit unterschiedlichen Drehzahlen oder gegenläufig rotierend angetrieben sind. Die gegenläufige Rotation kann mit gleichen oder unterschiedlichen Drehzahlen erfolgen.*

*Bei der erfindungsgemäßen Formgebungseinrichtung wird* auf jedwede Vibration *verzichtet, sie* weist daher auch nicht die Nachteile von *mit* Vibrationsverfahren *arbeitenden Einrichtungen* auf. *Die Arbeitsweise ist die folgende:* Einer Eintrittsöffnung des Zwischenraums wird Betongemenge zugeführt, welches im Zwischenraum verdichtet wird: Durch die *gleichläufige Rotation mit unterschiedlichen Drehzahlen oder gegenläufige* Rotation der Werkzeugteile zueinander können die körnigen Bestandteile des Betongemenges aufeinander abrollen und dabei ihren Abstand zueinander verringern, so daß sie beim Austreten aus dem Zwischenraum eine höhere Packungsdichte besitzen. Da die Bestandteile des Betongemenges körnig oder flüssig sind, sind Reibungsverluste an den rotierenden Werkzeugteilen, welche den dominierenden Anteil der Energieverluste bei der Verdichtung stellen, sehr gering und zudem auch lokal begrenzt. Nach dem Austreten aus dem Zwischenraum unter Druck kann das Betongemenge dann in die endgültige Form gebracht werden.

*Dabei erfolgt* die Formgebung für die Außenkontur des Rohres mittels einer Mantelform und für die Innenkontur des Rohres mittels an dem sich relativ zur Mantelform bewegenden Werkzeug dafür vorgesehenen Arbeitsflächenabschnitten. Auf diese Weise ist eine effektive Fertigung möglich, da keine weiteren Werkzeuge eingesetzt werden müssen. *Um die Innenkontur zu formen, weist ein zweiter Arbeitsflächenabschnitt des ersten Teils des Werkzeugs die Form eines ersten Außenzylinders mit der Rotationsachse des ersten Teils des Werkzeugs als Symmetrieachse auf. Der Durchmesser des ersten Außenzylinders wird entsprechend des Innendurchmessers des zu fertigenden Rohres gewählt. Durch die Rotation des ersten Teils des Werkzeugs wird das Betongemenge so nach* *dem Verdichten und Austreten aus dem Zwischenraum in die endgültige Form gebracht und dabei gleichzeitig geglättet.*

Da das Betongemenge in dem Zwischenraum sehr hoch verdichtet wird, *kann* die Mantelform unmittelbar nach dem Ende der Verdichtung und Formgebung vom Rohr *getrennt werden.* Damit steht die Mantelform unmittelbar für den nächsten Fertigungsvorgang zur Verfügung.

An dieser Stelle sei auch darauf hingewiesen, daß mit einer erfindungsgemäßen Anordnung auch Rohre mit dünnen Wänden hergestellt werden können, da die dem Vibrationsverfahren eigenen Schwierigkeiten in dieser Weise nicht auftreten. Insbesondere lassen sich auch Gemenge mit besonderen Eigenschaften, wie beispielsweise Hochleistungsbeton, verarbeiten.

Dabei ist es zweckmäßig, für die Größe des Zwischenraumes, d.h. den minimalen Abstand der relativ zueinander rotierenden Arbeitsflächenabschnitte, im Hinblick auf eine effektive Verdichtung einen Wert, der im Bereich der mittleren Korngröße der Körner des Betongemenges liegt, zu wählen. Hier hat sich ein Wert von etwa dem Doppelten des mittleren Durchmessers der größten Körner des Betongemenges als besonders wirkungsvoll erwiesen.

Um die gegenläufige Rotation zweier um die gleiche Achse rotierenden Werkzeugteile zu erzielen, ist es zweckmäßig, beide Teile des Werkzeugs über gesonderte Wellen anzutreiben. Bevorzugt wird dabei der erste Teil des Werkzeugs über eine Welle und der zweite Teil des Werkzeugs über eine die Welle umschließende Hohlwelle angetrieben. Dies hat den Vorteil, daß beide Teile über eine gemeinsame Antriebseinrichtung angetrieben werden können, oder über zwei Antriebseinrichtungen, die entlang der Rotationsachse platzsparend und leicht zugänglich benachbart angebracht sind. Denkbar sind jedoch auch zwei Wellen mit zwei Antriebseinrichtungen auf entgegengesetzten Seiten des Werkzeugs.

In einer vorteilhaften Ausführung der Erfindung sind Werkzeug und Mantelform gegeneinander verschiebbar gelagert. Dabei ist auch eine Führung für das Werkzeug zur Erzielung einer Relativbewegung vorgesehen. So kann zum Beispiel die Mantelform starr fixiert werden und das Werkzeug mittels der Führung unter Betonzufuhr vom einen Ende der Form zum anderen bewegt werden. Zunächst wird demnach am einen Ende Betongemenge verdichtet, in die endgültige Form gebracht und geglättet. Das Werkzeug kann dabei relativ zur Mantelform entlang der Rotationsachse bewegt werden, bis das andere Ende erreicht ist, und dort entfernt werden. Für eine besonders gleichmäßige Verdichtung und Formgebung, also hohe Uniformität der Materialeigenschaften, ist dabei eine kontinuierliche Betonzufuhr, Rotation und Relativbewegung entlang der Rotationsachse wesentlich. Eine andere denkbare Variante wäre auch die Fixierung des Werkzeugs und eine sich bewegende Aufnahmeform. Auch eine Fertigung von Endlosrohren ist darin eingeschlossen.

Vorteilhaft sind bei einer solchen Formgebungseinrichtung die beiden Arbeitsflächenabschnitte der beiden Werkzeugteile, zwischen denen sich der Zwischenraum zur Durchleitung und Verdichtung des Betongemenges befindet, konisch geformt, wobei die Symmetrieachse eines Konus mit der Rotationsachse des jeweiligen Werkzeugteils und der Symmetrieachse des Rohres zusammenfällt. Dabei wird man jeweils nicht einen vollständigen Konus als Arbeitsflächenabschnitt wählen, sondern jeweils nur ein Segment, was einem Schnitt senkrecht zur Symmetrieachse entspricht, da auf diese Weise noch andere Arbeitsflächenabschnitte mit anderer Funktionalität zur Verfügung bleiben. Durch die konische Form verfügt der Zwischenraum nun über eine Öffnung, die zur Rotationsachse orientiert ist, und eine weitere Öffnung, die in Richtung des äußeren Bereichs zwischen Werkzeug und Mantelform orientiert ist, was die Steuerung des Betongemengeflusses vereinfacht.

In einer vorteilhaften Ausgestaltung weist der erste Arbeitsflächenabschnitt des ersten Teils des Werkzeugs die Form eines ersten Außenkonus auf, der sich in der Richtung, aus der Betongemenge zugeführt wird, verjüngt. In der entgegengesetzten Richtung kann sich dann zum Beispiel der zweite Arbeitsflächenabschnitt des ersten Teils des Werkzeugs, der die Form eines ersten Außenzylinders hat, anschließen. Weiterhin ist es in bezug auf die eben genannte Ausgestaltung vorteilhaft, wenn der erste Arbeitsflächenabschnitt des zweiten Teils des Werkzeugs die Form eines Innenkonus aufweist, der sich in der Richtung, aus der Betongemenge zugeführt wird, ebenfalls verjüngt. Das Betongemenge wird damit in die in Richtung der Rotationsachse orientierte Öffnung des Zwischenraums geleitet. An den konischen Begrenzungsflächen des Zwischenraums rollen die körnigen Bestandteile des Betongemenges aufeinander ab und werden verdichtet. Anschließend treten sie aufgrund des Druckes von nachrückendem Gemenge durch die in Richtung der Mantelform orientierte Öffnung in den Raum zwischen Werkzeug und Mantelform aus.

Um eine wirkungsvolle Verdichtung zu erzielen, ist es vorteilhaft, daß Innen- und erster Außenkonus den gleichen Konuswinkel - der spitze Winkel, den der Querschnitt eines Konus mit einer Ebene senkrecht zur Symmetrieachse bildet - einschließen, oder daß der Konuswinkel des Innenkonus um maximal bis zu 15° größer als der Konuswinkel des ersten Außenkonus ist, wobei der Konuswinkel des ersten Außenkonus bevorzugt im Bereich von 50° bis 75° liegt. Zu große Konuswinkel erfordern ein entlang der Rotationsachse sehr ausgedehntes Werkzeug, was aus fertigungstechnischen Gründen unpraktisch ist, zu flache Konuswinkel lassen bei kleineren Rohrdurchmessern keine effektive Verdichtung zu. Ist der Konuswinkel des Innenkonus größer als der des Außenkonus, so verjüngt sich der Zwischenraum in Durchleitungsrichtung, was die Verdichtung des Gemenges erhöht, zudem wird ein stärkerer Druck aufgebaut, unter dem die Gemengebestandteile aus dem verjüngten Ende des Zwischenraums in den Raum zwischen Mantelform und Werkzeug austreten. Werden die Konuswinkel von Innen- und erstem Außenkonus gleich gewählt, so ist ein Konuswinkel von 65° im Hinblick auf die Fertigung besonders geeignet.

Um im Falle gleicher Konuswinkel die Verdichtung weiter zu erhöhen und außerdem die Gemengedurchleitung durch den Zwischenraum zu verbessern, ist es vorteilhaft, auf dem ersten Außenkonus eine um die Rotationsachse spiralförmige Vertiefung auszusparen. Durch diese spiralförmige Vertiefung wird das Durchleiten des Gemenges durch den Zwischenraum erleichtert.

Die spiralförmige Vertiefung auf dem erste Außenkonus kann vielfältige Formen haben, vorteilhaft jedoch weist sie im Querschnitt entlang der Rotationsachse die Konturen von Kreisausschnitten auf. Kreisförmige Konturen haben den Vorteil, daß sie keine Innenkanten aufweisen, in denen sich Material leicht festsetzen könnte. Sie sind außerdem am leichtesten herzustellen, was sich vorteilhaft auf die Fertigungskosten des Werkzeugs auswirkt. Dabei können die Kanten zwischen konischer Fläche und Vertiefung auch wannenrandartig abgeflacht sein. In der einfachsten, am leichtesten zu realisierenden Variante haben die Kreise, die die Konturen der spiralförmigen Vertiefung auf dem ersten Außenkonus bestimmen, alle den gleichen Radius. Zweckmäßig ist es außerdem, die Mittelpunkte dieser Kreise auf einem Konus liegend zu wählen, wobei sich hier eine weitere Möglichkeit der Steuerung der Verdichtung bietet, wenn man den Konuswinkel dieses Konus vorteilhaft gleich dem oder kleiner als den Konuswinkel des ersten Außenkonus wählt: Hat dieser Konus den gleichen Konuswinkel wie der erste Außenkonus, so wird das Material durch den Zwischenraum geleitet und im wesentlichen nur durch das Abrollen aufeinander verdichtet. Besitzt dieser Konus jedoch einen etwas kleineren Konuswinkel als der erste Außenkonus, bevorzugt 60°, so fallen die Kreisausschnitte zum stumpfen Ende des ersten Außenkonus hin flacher aus, was die Verdichtung erhöht und auch einen stärkeren Druck als bei gleichem Konuswinkel aufbaut, mit dem das Gemenge schließlich aus dem Zwischenraum in den Bereich zwischen Mantelform und Werkzeug gepreßt wird.

In einer weiteren zweckmäßigen Ausgestaltung der Erfindung weist ein zweiter Arbeitsflächenabschnitt des zweiten Teils des Werkzeugs die Form eines zweiten Außenkonus auf, dessen Symmetrieachse der Rotationsachse des zweiten Teils des Werkzeugs entspricht, und der sich in der Richtung, aus der Betongemenge zugeführt wird, verjüngt. Da viele Rohre zwecks der Möglichkeit des Ineinandersteckens auf der einen Seite ein Ende mit größerem Außendurchmesser und auf der anderen Seite ein Ende mit einem Außendurchmesser, der - bei gleichem Innendurchmesser - kleiner als der Außendurchmesser des Rohres im restlichen Bereich ist, besitzen, verjüngt sich die Mantelform in dieser Richtung und endet häufig mit einer Spitzendform, wobei das Betongemenge meist aus Richtung der Spitzendform zugeführt wird. Wird nun das Werkzeug in Richtung der Spitzendform bewegt, so wird der zur Verfügung stehende Bereich zwischen Werkzeug und Mantelform kleiner. Gleichzeitig quillt das verdichtete Betongemenge über die Öffnung, durch die es aus dem Zwischenraum austritt, auch nach oben, da es unter Druck stehend austritt. Durch die konische Form des zweiten Arbeitsflächenabschnitts des zweiten Teils des Werkzeugs wird daher das Einwirken stärkerer Kräfte auf das Werkzeug durch sich stauendes Betongemenge bei der Formgebung im Bereich der Spitzendform vermieden. Dies funktioniert besonders effektiv im Bereich von Konuswinkeln zwischen 65° und 83°, bevorzugt bei einem Konuswinkel von 77°.

In diesem Fall ist es vorteilhaft, wenn auf dem zweiten Außenkonus eine um die Rotationsachse spiralförmige Vertiefung ausgespart ist. Durch diese wird, wenn der Bereich der Spitzendform erreicht ist und das Betongemenge diesen Hohlraum nahezu ausfüllt, Betongemenge vom spitzen Ende der Form in Richtung des ersten Teils des Werkzeugs transportiert, und das Werkzeug kann problemlos aus der Mantelform entfernt werden. Auch hier weist die spiralförmige Vertiefung vorteilhaft im Querschnitt entlang der Rotationsachse die Konturen von Kreisausschnitten auf, wobei die konturbestimmenden Kreise in der einfachsten, am leichtesten zu realisierenden Variante alle den gleichen Radius haben. Zweckmäßig wird die spiralförmige Vertiefung auf dem zweiten Außenkonus so ausgestaltet, daß die Mittelpunkte der Kreise, die ihre Kontur bestimmen, auf einem Konus liegen. Dabei ist es für einen gleichmäßigen Transport des schon verdichteten Gemenges vorteilhaft, wenn der Konuswinkel dieses Konus den gleichen oder einen - mit einer Differenz von einem Betrag von etwa bis zu 5 Grad - ähnlichen Konuswinkel wie der zweite Außenkonus, bevorzugt 78°, aufweist.

Um das Betongemenge in den Zwischenraum zur Durchleitung und Verdichtung des Betongemenges zu bringen, ist der zweite Teil des Werkzeugs zweckmäßig auf der Seite, die der Richtung, aus der Beton zugeführt wird, zugewandt ist, mit Durchlässen zur Weiterleitung des Betongemenges in den Zwischenraum ausgestattet. Prinzipiell genügen dabei eine oder mehrere große Öffnungen. Um jedoch zu verhindern, daß möglicherweise klumpendes Betongemenge nur mit einem Teil des Werkzeugs in dessen Umdrehungsrichtung mitläuft und dabei eventuell den Zwischenraum verschließt, ist eine Ausgestaltung der Durchlässe als Schlitze, die im wesentlichen parallel zur Rotationsachse des zweiten Teils des Werkzeugs liegen, vorteilhaft. Auf diese Weise wird das Betongemenge effektiv daran gehindert, nur in einer Rotationsrichtung umzulaufen, und klumpende Gemengebestandteile werden auseinandergezogen bis sie zerfallen.

Schließlich ist es vorteilhaft, wenn auch ein dritter Arbeitsflächenabschnitt des zweiten Teils des Werkzeugs zur Formung der Innenkontur die Form eines zweiten Außenzylinders um die Rotationsachse des zweiten Teils des Werkzeugs aufweist, wobei der zweite Außenzylinder den gleichen Radius wie oder einen größeren Radius als der erste Außenzylinder aufweist. Der zweite Außenzylinder kann bei gleichem Radius zur Vorformung eingesetzt werden und den ersten Außenzylinder entlasten. Um das Entfernen des Werkzeugs zu erleichtern, ist es vorteilhaft, die spiralförmige Vertiefung auf dem zweiten Außenkonus in die dritte Arbeitsfläche fortzusetzen.

Wird der Radius des zweiten Außenzylinders größer als der des ersten Außenzylinders gewählt, so kann man prinzipiell ein Betonrohr aus zwei Schichten fertigen, wobei die Außenschicht nur durch den zweiten Außenzylinder geformt und verdichtet wird. Zur Erhöhung der Verdichtungswirkung kann dabei am zweiten Außenkonus eine Rollenebene mit Werkzeugteilen, die nach dem Prinzip des Rollenkopfverfahrens arbeiten, vorgesehen sein. Denkbar ist auch eine Verwendung eines dritten Teils des Werkzeugs zur Verdichtung der Komponente des Betongemenges für die Außenschicht zwischen zweitem und drittem Teil des Werkzeugs in der oben beschriebenen Weise. Die Komponente des Gemenges für die Innenschicht wird in dem Zwischenraum zwischen erstem und zweiten Teil des Werkzeugs hoch verdichtet und durch den ersten Außenzylinder in die endgültige Form gebracht.

### Kurze Beschreibung der Zeichnungen

Die Erfindung soll im folgenden anhand eines Beispiels beschrieben werden. In den dazugehörigen Zeichnungen zeigt
- **Fig. 1**: eine Gesamtansicht einer Formgebungseinrichtung,
- **Fig. 2**: einen Querschnitt durch die Formgebungseinrichtung mit einer vergrößerten Darstellung des Zwischenraumbereichs,
- **Fig. 3**: eine Halterung mit Führung für das Werkzeug zur Erzielung einer Relativbewegung,
- **Fig. 4**: eine Darstellung des ersten Teils des Werkzeugs,
- **Fig. 5**: eine Darstellung des zweiten Teils des Werkzeugs.

### Ausführliche Beschreibung der Zeichnungen

In Fig. 1 ist die Gesamtansicht einer erfindungsgemäßen Formgebungseinrichtung dargestellt. Eine Mantelform zur Formgebung der äußeren Kontur besteht aus einem Mantel 1, der mit einer Untermuffe 2 und einer Obermuffe 3 versehen ist. Untermuffe 2 und Obermuffe 3 dienen weiterhin dazu, paßgenaue Rohre herzustellen, die ineinander gesteckt werden können, die Obermuffe 3 gibt der Mantelform die Form eines spitzen Endes. In der Mantelform befindet sich im unteren Teil im Bereich der Untermuffe 2 Betongemenge 4. Der erste Teil 5 des Werkzeugs, der über eine Welle 6 angetrieben wird, befindet sich in der Zeichnung noch außerhalb der Mantelform, während der zweite Teil 7 des Werkzeugs, der über eine Hohlwelle 8 angetrieben wird, schon bei der Vorformung des Betongemenges 4 ist.

In Fig. 2 ist ein teilweiser Querschnitt durch die Formgebungseinrichtung dargestellt. In der gezeigten Anordnung ist der zweite Teil 7 des Werkzeugs in der Richtung, aus der Beton zugeführt wird, über dem ersten Teil 5 des Werkzeugs angeordnet und umhüllt dieses teilweise. Zwischen beiden befindet sich der Zwischenraum 9 zur Durchleitung und Verdichtung des Betongemenges. Über die Welle 6 und die Hohlwelle 8 können der erste Teil 5 des Werkzeugs und der zweite Teil 7 des Werkzeugs unabhängig voneinander in Rotation versetzt werden. Der Weg, den das Betongemenge 4 nimmt, ist als gestrichelter Pfeil eingezeichnet. Es wird von oben eingefüllt, vom zweiten Teil 7 des Werkzeugs aufgefangen und in den Zwischenraum 9 geleitet, wo es durch das Abrollen der körnigen Bestandteile des Betongemenges 4 aufeinander verdichtet wird. Nach der Verdichtung tritt es am unteren Ende des Zwischenraums 9 radial und unter Druck stehend in den Bereich zwischen Mantelform und Werkzeug, wo durch den ersten Teil 5 des Werkzeugs die Formgebung der Innenkontur in diesem Bereich erfolgt. Das Betongemenge 4 wird solange in den Bereich zwischen Mantelform und Werkzeug gepreßt, bis dieser gefüllt ist und das Betongemenge 4 über die Öffnung des Zwischenraums 9 am unteren Ende nach oben zu steigen beginnt.

Mittels einer Halterung 10, wie sie in Fig. 3 beispielhaft dargestellt ist, kann sodann das Werkzeug langsam relativ zur Mantelform entlang der Rotationsachse in Richtung der Obermuffe 3 bewegt werden, wodurch die gesamte Innenkontur geformt wird. Dazu ist im Beispiel eine Führung vorgesehen: eine Spindel 11, die auf einer Seite mit einer Antriebseinrichtung 12 angetrieben wird und auf der anderen Seite in einem Lager 13 ruht, ist über eine Spindelmutter 14 mit einem Querträger 15, an dessen Enden sich Laufwagen 16 befinden, verbunden. Die Laufwagen 16 werden in Führungsschienen 17 entlang der Spindelrichtung geführt. Der Querträger 15 ist seinerseits mit einer Antriebseinrichtung 18 für den Wellenantrieb sowie einer Antriebseinrichtung 19 für den Hohlwellenantrieb über ein Getriebe 20 verbunden.

Fig. 4 zeigt verschiedene Ansichten des ersten Teils 5 des Werkzeugs mit konischer Form. Der erste Arbeitsflächenabschnitt dieses Werkzeugteils hat die Form eines ersten Außenkonus 21, der zweite Arbeitsflächenabschnitt die Form eines ersten Außenzylinders 22. Der erste Außenzylinder 22 ist glatt und dient der Formgebung der inneren Rohrkontur. Auf dem ersten Außenkonus 21 ist eine um die Rotationsachse spiralförmige Vertiefung 23 ausgespart. Sie dient zur Steuerung der Gemengedurchleitung durch den Zwischenraum 9: Im oberen Bereich erfaßtes Betongemenge 4 wird nach unten transportiert und dabei gleichzeitig verdichtet. Um zu verhindern, daß sich Gemengebestandteile in Ecken oder Innenkanten festsetzen, hat die spiralförmige Vertiefung 23 im Querschnitt die Konturen von Kreisausschnitten. Die Mittelpunkte der Kreise liegen auf einer konischen Fläche, deren Konuswinkel β etwas kleiner ist als der Konuswinkel α des ersten Außenkonus 21, wodurch die Verdichtung noch gesteigert werden kann, ebenso wie der Druck, unter dem das Betongemenge 4 durch den Zwischenraum 9 in den Bereich zwischen Werkzeug und Mantel austritt.

Fig. 5 schließlich zeigt verschiedene Ansichten des zweiten Teils 7 des Werkzeugs. Der erste Arbeitsflächenabschnitt dieses Teils hat die Form eines Innenkonus 24. Der Konuswinkel γ des Innenkonus 24 und der Konuswinkel α des ersten Außenkonus 21 sind gleich. Der zweite Arbeitsflächenabschnitt dieses Abschnitts weist die Form eines zweiten Außenkonus 25 auf. Auf dem zweiten Außenkonus 25 ist eine spiralförmige Vertiefung 26 ausgespart, deren Schraubensinn entgegengesetzt zu der spiralförmigen Vertiefung 23 ist. Durch die spiralförmige Vertiefung 26 wird zugeführtes Betongemenge 4 vom spitzen Ende der Mantelform mit der Obermuffe 3 in Richtung des ersten Teils 5 des Werkzeugs transportiert. Auf diese Weise wird ein leichteres Entfernen des Werkzeugs aus der Mantelform ermöglicht. Um zu verhindern, daß sich Gemengebestandteile in Ecken oder Innenkanten festsetzen, hat die spiralförmige Vertiefung 26 im Querschnitt die Konturen von Kreisausschnitten. Die Mittelpunkte der Kreise liegen auf einer konischen Fläche, deren Konuswinkel ε etwas größer als der Konuswinkel δ des zweiten Außenkonus 25 ist. Diejenige Seite des zweiten Teils 7 des Werkzeugs, die in die Richtung weist, aus der Betongemenge 4 zugeführt wird, ist mit Durchlässen 28 versehen, durch die das Betongemenge 4 in den Zwischenraum 9 geleitet wird. Durch ihre schlitzartige Form verhindern sie ein Umlaufen des unverdichteten Betongemenges 4 mit der Rotationsrichtung des ersten Teils 5 des Werkzeugs. Ein dritter Arbeitsflächenabschnitt des zweiten Teils 7 des Werkzeugs weist schließlich die Form eines zweiten Außenzylinders 27 auf, der zur Vorformung des Betongemenges 4 eingesetzt werden kann, wenn dieses über die Öffnung des Zwischenraums 9 zur Mantelform nach oben steigt. Die spiralförmige Vertiefung 26 erstreckt sich in diesem Fall auch über diesen zweiten Außenzylinder 27, was auf die endgültige Formgebung jedoch keinen Einfluß hat und nur das Entfernen des Werkzeugs erleichtern soll.

Eine weitere denkbare Einsatzmöglichkeit von Verfahren und Anordnung, die sich aus den Ansprüchen ergibt, ist die Herstellung zweischichtiger Betonrohre. Dies ist z.B. dann sinnvoll, wenn an die Innenkontur des Rohres Anforderungen gestellt werden, die für die Innenschicht die Verwendung eines hochwertigen und teuren Betons notwendig machen. An den Außenbereich werden diese Anforderungen jedoch nicht gestellt, so daß für die Außenschicht im Prinzip ein anderer Beton eingesetzt werden kann. Bei der dargestellten Anordnung läßt sich ebenfalls ein Betongemenge aus zwei Komponenten, die für sich wiederum selbst Betongemenge mit unterschiedlichen Eigenschaften sein können, ohne wesentliche Durchmischung der Komponenten verarbeiten, wenn man den zweiten Teil 7 des Werkzeugs so ausgestaltet, daß der Radius des zweiten Außenzylinders 27 größer als der Radius des ersten Außenzylinders 22 ist. Die Differenz der beiden Radien bestimmt dann die Wanddicke der Innenschicht. Das für die Außenschicht vorgesehene Betongemenge wird dann direkt in den Raum zwischen Mantelform und Werkzeug geleitet, wo es durch den zweiten Außenzylinder 27 geglättet und verdichtet wird. Zur Erhöhung der Verdichtungswirkung des zweiten Teils 7 des Werkzeugs kann dabei am zweiten Außenkonus 25 weiterhin eine Rollenebene mit Werkzeugteilen, die nach dem Prinzip des Rollenkopfverfahrens arbeiten, vorgesehen sein. Das hochwertige Betongemenge, welches für die Innenschicht vorgesehen ist, wird als einziges der beiden Gemenge durch die Durchlässe 28 in den Zwischenraum 9 geleitet, wo es verdichtet wird. Durch den ersten Außenzylinder 22 erfolgt dann die endgültige Konturgebung des Innendurchmessers. Dabei ist selbstverständlich darauf zu achten, daß die Wege der Betongemenge für innere und äußere Schicht getrennt sind. Dies kann zum Beispiel mittels eines Hohlzylinders erfolgen, der die Hohlwelle 8 umgibt, wobei der Hohlzylinder etwa den gleichen Durchmesser haben sollte, wie ihn der zweite Teil 7 des Werkzeugs auf der Seite, die der Richtung, aus der Betongemenge zugeführt *wird,* besitzt.

### Bezugszeichenliste

- 1: Mantel
- 2: Untermuffe
- 3: Obermuffe
- 4: Betongemenge
- 5: erster Teil des Werkzeugs
- 6: Welle
- 7: zweiter Teil des Werkzeuges
- 8: Hohlwelle
- 9: Zwischenraum
- 10: Halterung
- 11: Spindel
- 12: Antriebseinrichtung
- 13: Lager
- 14: Spindelmutter
- 15: Querträger
- 16: Laufwagen
- 17: Führungsschienen
- 18: Antriebseinrichtung
- 19: Antriebseinrichtung
- 20: Getriebe
- 21: erster Außenkonus
- 22: erster Außenzylinder
- 23: spiralförmige Vertiefung
- 24: Innenkonus
- 25: zweiter Außenkonus
- 26: spiralförmige Vertiefung
- 27: zweiter Außenzylinder
- 28: Durchlaß
- α: Konuswinkel des ersten Außenkonus
- β: Konuswinkel für konische Fläche
- γ: Konuswinkel des Innenkonus
- δ: Konuswinkel des zweiten Außenkonus
- ε: Konuswinkel für konische Fläche

## Patentansprüche

1. Formgebungseinrichtung zur Herstellung von Rohren aus Betongemenge (4), nach den vorgenannten Verfahrensschritten, umfassend
- eine Mantelform zur Formung der Außenkontur des Rohres und
- ein mehrteiliges, mit mindestens einer Antriebseinrichtung verbundenes Werkzeug zur Verdichtung des in die Formgebungseinrichtung gefüllten Betongemenges (4) und zur Formung der Innenkontur, wobei
- sich zwischen einem ersten Arbeitsflächenabschnitt *eines* ersten Teils (5) des Werkzeugs und einem ersten Arbeitsflächenabschnitt *eines* zweiten Teils (*7*) des Werkzeugs ein Zwischenraum (9) zur Durchleitung und Verdichtung des Betongemenges (4) befindet, und
- ein zweiter Arbeitsflächenabschnitt des ersten Teils (5) des Werkzeugs zur Formung der Innenkontur die Form eines ersten Außenzylinders (22) um die Rotationsachse des ersten Teils (5) des Werkzeugs aufweist,
***dadurch gekennzeichnet, daß***
- *der erste Teil (5) des Werkzeugs und der zweite Teil (7) des Werkzeugs zueinander gleichläufig mit unterschiedlichen Drehzahlen oder gegenläufig rotierend angetrieben sind.*

2. Formgebungseinrichtung nach Anspruch 1, **dadurch gekennzeichnet, daß** die Größe des Zwischenraums (9) so voreingestellt ist, daß der kleinste Abstand zwischen dem ersten Arbeitsflächenabschnitt des ersten Teils (5) des Werkzeugs und dem ersten Arbeitsflächenabschnitt des zweiten Teil (7) des Werkzeugs dem Doppelten des mittleren Durchmessers der größten Körner des Betongemenges entspricht.

3. Formgebungseinrichtung nach einem der Ansprüche 1 oder 2, **dadurch gekennzeichnet, daß** beide Teile des Werkzeugs (5,7) über gesonderte Wellen angetrieben werden, bevorzugt der erste Teil (5) des Werkzeugs über eine Welle (6) und der zweite Teil (7) des Werkzeugs über eine die Welle umschließende Hohlwelle (8).

4. Formgebungseinrichtung nach einem der Ansprüche 1 bis 3, **dadurch gekennzeichnet, daß** Werkzeug und Mantelform gegeneinander verschiebbar gelagert sind und eine Führung für das Werkzeug zur Erzielung einer Relativbewegung vorgesehen ist.

5. Formgebungseinrichtung nach einem der Ansprüche 1 bis 4, **dadurch gekennzeichnet, daß** die beiden Arbeitsflächenabschnitte der beiden Werkzeugteile (5,7), zwischen denen sich der Zwischenraum (9) zur Durchleitung und Verdichtung des Betongemenges (4) befindet, konische Form, mit der Rotationsachse des jeweiligen Teils des Werkzeugs (5 oder 7) als Symmetrieachse eines Konus, aufweisen.

6. Formgebungseinrichtung nach Anspruch 5, **dadurch gekennzeichnet, daß** der erste Arbeitsflächenabschnitt des ersten Teils (5) des Werkzeugs die Form eines ersten Außenkonus (21) aufweist, der sich in der Richtung, aus der Betongemenge (4) zugeführt wird, verjüngt.

7. Formgebungseinrichtung nach einem der Ansprüche 5 oder 6, **dadurch gekennzeichnet, daß** der erste Arbeitsflächenabschnitt des zweiten Teils (7) des Werkzeugs die Form eines Innenkonus (24) aufweist, der sich in der Richtung, aus der Betongemenge zugeführt wird, verjüngt.

8. Formgebungseinrichtung nach einem der Ansprüche 5 bis 7, **dadurch gekennzeichnet, daß** der Konuswinkel (γ) des Innenkonus (24) gleich dem oder bis zu 15° größer als der Konuswinkel (α) des ersten Außenkonus (21) ist, wobei der Konuswinkel (α) des ersten Außenkonus (21) bevorzugt im Bereich von 50° bis 75° liegt.

9. Formgebungseinrichtung nach einem der Ansprüche 5 bis 8, **dadurch gekennzeichnet, daß** die Konuswinkel (α) und (γ) von Innen- (24) und erstem Außenkonus (21) gleich, bevorzugt 65°, sind.

10. Formgebungseinrichtung nach einem der Ansprüche 5 bis 9, **dadurch gekennzeichnet, daß** auf dem ersten Außenkonus (21) eine um die Rotationsachse spiralförmige Vertiefung (23) ausgespart ist.

11. Formgebungseinrichtung nach Anspruch 10, **dadurch gekennzeichnet, daß** die spiralförmige Vertiefung (23) auf dem ersten Außenkonus (21) im Querschnitt entlang der Rotationsachse die Konturen von Kreisausschnitten aufweist.

12. Formgebungseinrichtung nach Anspruch 11, **dadurch gekennzeichnet, daß** die Kreise, die die Konturen der spiralförmigen Vertiefung (23) auf dem ersten Außenkonus (21) bestimmen, alle den gleichen Radius haben.

13. Formgebungseinrichtung nach Anspruch 11 oder 12, **dadurch gekennzeichnet, daß** die Mittelpunkte der Kreise, die die Konturen der spiralförmigen Vertiefung (23) auf dem ersten Außenkonus (21) bestimmen, auf einer konischen Fläche liegen.

14. Formgebungseinrichtung nach Anspruch 13, **dadurch gekennzeichnet, daß** die konische Fläche, auf der die Mittelpunkte der Kreise liegen, die die Konturen der spiralförmigen Vertiefung (23) auf dem ersten Außenkonus (21) bestimmen, einen Konuswinkel (β) aufweist, der gleich dem oder kleiner als der Konuswinkel (α) des ersten Außenkonus, bevorzugt 60°, ist.

15. Formgebungseinrichtung nach einem der Ansprüche 1 bis 14, **dadurch gekennzeichnet, daß** ein zweiter Arbeitsflächenabschnitt des zweiten Teils (7) des Werkzeugs die Form eines zweiten Außenkonus (25) aufweist, dessen Symmetrieachse der Rotationsachse des zweiten Teils (7) des Werkzeugs entspricht und der sich in der Richtung, aus der Betongemenge (4) zugeführt wird, verjüngt.

16. Formgebungseinrichtung nach Anspruch 15, **dadurch gekennzeichnet, daß** der Konuswinkel (δ) des zweiten Außenkonus (25) gleich dem oder größer als der Konuswinkel (γ) des Innenkonus (24) ist, bevorzugt im Bereich von 65° bis 83°, bevorzugt 77°.

17. Formgebungseinrichtung nach Anspruch 15 oder 16, **dadurch gekennzeichnet, daß** auf dem zweiten Außenkonus (25) eine um die Rotationsachse spiralförmige Vertiefung (26) ausgespart ist.

18. Förmgebungseinrichtung nach Anspruch 17, **dadurch gekennzeichnet, daß** die spiralförmige Vertiefung (26) auf dem zweiten Außenkonus (25) im Querschnitt entlang der Rotationsachse die Konturen von Kreisausschnitten aufweist.

19. Formgebungseinrichtung nach Anspruch 17, **dadurch gekennzeichnet, daß** die Kreise, die die Konturen der spiralförmigen Vertiefung (26) auf dem zweiten Außenkonus (25) bestimmen, alle den gleichen Radius haben.

20. Formgebungseinrichtung nach Anspruch 18 oder 19, **dadurch gekennzeichnet, daß** die Mittelpunkte der Kreise, die die Konturen der spiralförmigen Vertiefung (26) auf dem zweiten Außenkonus (25) bestimmen, auf einer konischen Fläche liegen.

21. Formgebungseinrichtung nach Anspruch 20, **dadurch gekennzeichnet, daß** die konische Fläche, auf der die Mittelpunkte der Kreise liegen, die die Konturen der spiralförmigen Vertiefung (26) auf dem zweiten Außenkonus (25) bestimmen, einen Konuswinkel (ε) aufweist, der in einem Bereich von +/- 5° um den Konuswinkel (δ) des zweiten Außenkonus (25), bevorzugt 78°, ist.

22. Formgebungseinrichtung nach einem der Ansprüche 1 bis 21, **dadurch gekennzeichnet, daß** der zweite Teil (7) des Werkzeugs auf der Seite, die der Richtung, aus der Betongemenge (4) zugeführt wird, zugewandt ist, mit Durchlässen (28) zur Weiterleitung des Betongemenges (4) in den Zwischenraum (9) versehen ist.

23. Formgebungseinrichtung nach Anspruch 22, **dadurch gekennzeichnet, daß** die Durchlässe (28) als Schlitze ausgestaltet sind, die im wesentlichen parallel zur Rotationsachse des zweiten Teils (7) des Werkzeugs liegen.

24. Formgebungseinrichtung nach einem der Ansprüche 1 bis 23, **dadurch gekennzeichnet, daß** ein dritter Arbeitsflächenabschnitt des zweiten Teils (7) des Werkzeugs zur Formung der lnnenkontur die Form eines zweiten Außenzylinders (27) um die Rotationsachse des zweiten Teils (7) des Werkzeugs aufweist, mit dem gleichen Radius wie oder einem größeren Radius als der erste Außenzylinder (22).

25. Formgebungseinrichtung nach Anspruch 24, **dadurch gekennzeichnet, daß** der zweite Außenzylinder (27) eine Fortsetzung der spiralförmigen Vertiefung (26) auf dem zweiten Außenkonus (25) aufweist.

26. Formgebungseinrichtung nach einem der Ansprüche *24* oder *25*, bei welcher der Radius des ersten Außenzylinders (22) kleiner als der Radius des zweiten Außenzylinders (27) ist, **dadurch gekennzeichnet, daß** eine Vorrichtung zur getrennten Zufuhr zweier Komponenten des Betongemenges (4) so vorgesehen ist, daß nur eine der beiden Komponenten in den Zwischenraum (9) geführt wird, während die andere Komponente direkt in den Raum zwischen Mantelform und Werkzeug geführt wird.

## Claims

1. A moulding system for making pipes from a concrete mix (4), comprising:
- a jacket mould for forming the outer contour of the pipe and
- a tool of several parts, provided with at least one driving system and intended for compacting the concrete mix (4) filled into the moulding system and for forming the inner contour, wherein
- a space (9) for conducting and compacting the concrete mix (4) is provided between a first working face segment of a first part (5) of the tool and a first working face segment of a second part (7) of the tool, and
- a second first working face segment of the first part (5) of the tool, intended for forming the inner contour, has the shape of a first external cylinder (22) surrounding the axis of rotation of the first part (5) of the tool, *in which*
- *the first part (5) of the tool and the second part (7) of the tool are driven in the same sense of rotation at different speeds, or in opposite senses of rotation;*

2. The moulding system as claimed in Claim 1, in which the size of the space (9) is preset so that the smallest distance between the first working face segment of the first part (5) of the tool and the first working face segment of the second part (7) of the tool is twice the mean diameter of the largest grains of the concrete mix.

3. The moulding system as claimed in Claim 1 or 2, in which both parts of the tool (5, 7) are driven by separate shafts, preferably in such a way that the first part (5) of the tool is driven by a solid shaft (6) and the second part (7) of the tool by a hollow shaft (8) enclosing the solid shaft;

4. The moulding system as claimed in Claim 1, 2 or 3, in which the tool and the jacket mould are arranged so that their positions can be shifted relative to each other and a guiding device is provided for the tool to achieve a relative movement.

5. The moulding system as claimed in Claim 1, 2, 3 or 4, in which the two working face segments of the two tool parts (5, 7) that enclose the space (9) for conducting and compacting the concrete mix (4) have a conical shape, the axis of symmetry of the respective cone being the axis of rotation of the respective tool part (5 or 7).

6. The moulding system as claimed in Claim 5, in which the first working face segment of the first part (5) of the tool has the form of a first external cone (21), which tapers off toward the direction from which the concrete mix (4) is fed.

7. The moulding system as claimed in Claim 5 or 6, in which the first working face segment of the second part (7) of the tool has the form of an internal cone (24), which tapers off toward the direction from which the concrete mix (4) is fed.

8. The moulding system as claimed in Claim 5, 6 or 7, in which the taper angle (γ) of the internal cone (24) is equal to, or up to 15^{.} greater than, the taper angle (α) of the first external cone (21), with the taper angle (α) of the first external cone (21) preferably having a size between 50° and 75°.

9. The moulding system as claimed in Claim 5, 6, 7 or 8, in which the taper angles (a) and (y) of the internal cone (24) and the first external cone (21) are equal, with a preferable size of 65°.

10. The moulding system as claimed in Claim 5, 6, 7, 8 or 9, in which the first external cone (21) is provided with a helical groove (23), the axis of which is the axis of rotation;

11. The moulding system as claimed in Claim 10, in which, in a section along the axis of rotation, the helical groove (23) of the first external cone (21) has the contours of circle sectors.

12. The moulding system as claimed in Claim 11, in which the circles that determine the contours of the helical groove (23) on the first external cone (21) have all the same radius.

13. The moulding system as claimed in Claim 11 or 12, in which the centres of the circles that determine the contours of the helical groove (23) on the first external cone (21) lie on a conical surface.

14. The moulding system as claimed in Claim 13, in which the conical surface on which the centres of the circles lie that determine the contours of the helical groove (23) on the first external cone (21) has a taper angle (β), which is equal to, or smaller than, the taper angle (a) of the first external cone and has preferably a size of 60°.

15. The moulding system as claimed in any of the Claims 1 to 14, in which a second working face segment of the second part (7) of the tool has the form of a second external cone (25), the symmetry axis of which is the axis of rotation of the second part (7) of the tool, and which tapers off toward the direction from which the concrete mix (4) is fed.

16. The moulding system as claimed in Claim 15, in which the taper angle (δ) of the second external cone (25) is equal to, or greater than, the taper angle (γ) of the internal cone (24), preferably with a size between 65° and 83°, preferably 77°.

17. The moulding system as claimed in Claim 15 or 16, in which the second external cone (25) is provided with a helical groove (26), the axis of which is the axis of rotation.

18. The moulding system as claimed in Claim 17, in which, in a section along the axis of rotation, the helical groove (26) of the second external cone (25) has the contours of circle sectors.

19. The moulding system as claimed in Claim 17, in which the circles that determine the contours of the helical groove (26) on the second external cone (25) have all the same radius.

20. The moulding system as claimed in Claim 18 or 19, in which the centres of the circles that determine the contours of the helical groove (26) on the second external cone (25) lie on a conical surface.

21. The moulding system as claimed in Claim 20, in which the conical surface on which the centres of the circles lie that determine the contours of the helical groove (26) on the second external cone (25) has a taper angle (ε), whose size is in a range of +/- 5° of the taper angle (δ) of the second external cone (25) and has preferably a size of 78°.

22. The moulding system as claimed in any of the Claims 1 to 21, in which the side of the second part (7) of the tool, that faces the direction from which the concrete mix (4) is fed, is provided with passageways (28) for conducting the concrete mix (4) into the space (9).

23. The moulding system as claimed in Claim 22, in which the passageways (28) have the shape of slots that are arranged essentially in parallel with the axis of rotation of the second part (7) of the tool.

24. The moulding system as claimed in any of the Claims 1 to 23, in which a third working face segment of the second part (7) of the tool for forming the internal contour has the form of a second external cylinder (27) surrounding the axis of rotation of the second part (7) of the tool and whose radius is equal to or greater than that of the first external cylinder (22).

25. The moulding system as claimed in Claim 24, in which the second external cylinder (27) is provided with a continuation of the helical groove (26) provided on the second external cone (25).

26. The moulding system as claimed in Claim 24 or 25, in which the radius of the first external cylinder (22) is smaller than the radius of the second external cylinder (27), and in which a device for separate feeding of two components of the concrete mix (4) is provided in such a way that only one of the said two components is conducted into the space (9), whereas the other component is conducted directly into the space between the jacket mould and the tool.

## Revendications

1. Dispositif de formage pour fabriquer des tubes en un mélange pour béton (4), comprenant un moule d'enveloppe pour le formage du contour extérieur du tube et un outil en plusieurs parties, relié à au moins un dispositif d'entraînement, pour le compactage du mélange de béton (4) introduit dans le dispositif de formage, et pour le formage du contour intérieur, un interstice (9) se trouvant entre un premier tronçon de surface de travail d'une première partie (5) de l'outil et un premier tronçon de surface de travail d'une deuxième partie (7) de l'outil, pour le passage et le compactage du mélange de béton (4), et un deuxième tronçon de surface de travail de la première partie (5) de l'outil présentant, pour le formage du contour intérieur, la forme d'un premier cylindre extérieur (22) autour de l'axe de rotation de la première partie (5) de l'outil, **caractérisé en ce que** la première partie (5) de l'outil et la deuxième partie (7) de l'outil sont entraînées en rotation dans le même sens à des vitesses de rotation différentes ou en sens contraire.

2. Dispositif de formage selon la revendication 1, **caractérisé en ce que** la dimension de l'interstice (9) est préréglée de manière que la plus petite distance entre le premier tronçon de surface de travail de la première partie (5) de l'outil et le premier tronçon de surface de travail de la deuxième partie (7) de l'outil corresponde au double du diamètre moyen des grains les plus gros du mélange de béton.

3. Dispositif de formage selon l'une des revendications 1 ou 2, **caractérisé en ce que** les deux parties de l'outil (5, 7) sont entraînées par des arbres séparés, de préférence la première partie (5) de l'outil par un arbre (6) et la deuxième partie (7) de l'outil par un arbre creux (8) enfermant l'arbre.

4. Dispositif de formage selon l'une des revendications 1 à 3, **caractérisé en ce que** l'outil et le moule d'enveloppe sont montés de manière à pouvoir coulisser l'un par rapport à l'autre et il est prévu un guidage pour l'outil afin d'obtenir un mouvement relatif.

5. Dispositif de formage selon l'une des revendications 1 à 4, **caractérisé en ce que** les deux tronçons de surface de travail des deux parties (5, 7) de l'outil, entre lesquelles se trouve l'interstice (9) pour le passage et le compactage du mélange de béton (4), présentant une forme conique, avec l'axe de rotation de la partie respective de l'outil (5 ou 7) comme axe de symétrie d'un cône.

6. Dispositif de formage selon la revendication 5, **caractérisé en ce que** le premier tronçon de surface de travail de la première partie (5) de l'outil présente la forme d'un premier cône extérieur (21) qui se rétrécit dans le sens depuis lequel est amené le mélange de béton (4).

7. Dispositif de formage selon l'une des revendications 5 ou 6, **caractérisé en ce que** le premier tronçon de surface de travail de la deuxième partie (7) de l'outil présente la forme d'un cône intérieur (24) qui se rétrécit dans le sens depuis lequel est amené le mélange de béton.

8. Dispositif de formage selon l'une des revendications 5 à 7, **caractérisé en ce que** l'angle (γ) du cône intérieur (24) est égal ou jusqu'à 15° supérieur à l'angle (α) du premier cône extérieur (21), l'angle (α) du premier cône extérieur (21) se situant de préférence entre 50° et 75°.

9. Dispositif de formage selon l'une des revendications 5 à 8, **caractérisé en ce que** les angles de cône (α) et (γ) du cône intérieur (24) et du premier cône extérieur (21) sont égaux, de préférence de 65°.

10. Dispositif de formage selon l'une des revendications 5 à 9, **caractérisé en ce que** sur le premier cône extérieur (21) est découpé un renfoncement (23) en forme de spirale autour de l'axe de rotation.

11. Dispositif de formage selon la revendication 10, **caractérisé en ce que** le renfoncement (23) en forme de spirale sur le premier cône extérieur (21) présente dans sa section transversale le long de l'axe de rotation, les contours de secteurs de cercle.

12. Dispositif de formage selon la revendication 11, **caractérisé en ce que** les cercles qui déterminent les contours du renfoncement (23) en forme de spirale sur le premier cône extérieur (21), ont tous le même rayon.

13. Dispositif de formage selon la revendication 11 ou 12, **caractérisé en ce que** les centres des cercles, qui déterminent les contours du renfoncement (23) en forme de spirale sur le premier cône extérieur (21), se situent sur une surface conique.

14. Dispositif de formage selon la revendication 13, **caractérisé en ce que** la surface conique sur laquelle se situent les centres des cercles qui déterminent les contours du renfoncement (23) en forme de spirale sur le premier cône extérieur (21), présente un angle de cône (β) qui est égal ou inférieur à l'ange de cône (α) du premier cône extérieur, de préférence de 60°.

15. Dispositif de formage selon l'une des revendications 1 à 14, **caractérisé en ce qu'**un deuxième tronçon de surface de travail de la deuxième partie (7) de l'outil présente la forme d'un deuxième cône extérieur (25) dont l'axe de symétrie correspond à l'axe de rotation de la deuxième partie (7) de l'outil, et qui se rétrécit dans le sens depuis lequel est amené le mélange de béton (4).

16. Dispositif de formage selon la revendication 15, **caractérisé en ce que** l'angle de cône (δ) du deuxième cône extérieur (25) est égal ou supérieur à l'angle de cône (γ) du cône intérieur (24), de préférence compris entre 65° et 83°, de préférence de 77°.

17. Dispositif de formage selon la revendication 15 ou 16, **caractérisé en ce que** sur le deuxième cône extérieur (25) est découpé un renfoncement (26) en forme de spirale autour de l'axe de rotation.

18. Dispositif de formage selon la revendication 17, **caractérisé en ce que** le renfoncement (26) en forme de spirale sur le deuxième cône extérieur (27) présente en coupe transversale, le long de l'axe de rotation, les contours de secteurs de cercle.

19. Dispositif de formage selon la revendication 17, **caractérisé en ce que** les cercles qui déterminent les contours du renfoncement (26) en forme de spirale sur le deuxième cône extérieur (25), ont tous le même rayon.

20. Dispositif de formage selon la revendication 18 ou 19, **caractérisé en ce que** les centres des cercles, qui déterminent les contours du renfoncement (26) en forme de spirale sur le deuxième cône extérieur (25), se situent sur une surface conique.

21. Dispositif de formage selon la revendication 20, **caractérisé en ce que** la surface conique sur laquelle se situent les centres des cercles qui déterminent les contours du renfoncement (26) en forme de spirale sur le deuxième cône extérieur (25), présente un angle de cône (ε) qui se situe dans une plage de +/-5° autour de l'angle de cône (δ) du deuxième cône extérieur (25), de préférence de 78°.

22. Dispositif de formage selon l'une des revendications 1 à 21, **caractérisé en ce que** la deuxième partie (7) de l'outil sur le côté qui est tourné vers le sens depuis lequel est amené le mélange de béton (4), est pourvue de passages (28) pour guider le mélange de béton (4) dans l'interstice (9).

23. Dispositif de formage selon la revendication 22, **caractérisé en ce que** les passages (28) ont la forme de fentes qui s'étendent sensiblement parallèlement à l'axe de rotation de la deuxième partie (7) de l'outil.

24. Dispositif de formage selon l'une des revendications 1 à 23, **caractérisé en ce qu'**un troisième tronçon de surface de travail de la deuxième partie (7) de l'outil présente, pour le formage du contour intérieur, la forme d'un deuxième cylindre extérieur (27) autour de l'axe de rotation de la deuxième partie (7) de l'outil, avec le même rayon que le premier cylindre extérieur (22) ou un rayon supérieur à celui-ci.

25. Dispositif de formage selon la revendication 24, **caractérisé en ce que** le deuxième cylindre extérieur (27) présente un prolongement du renfoncement (26) en forme de spirale sur le deuxième cône extérieur (25).

26. Dispositif de formage selon l'une des revendications 24 ou 25, dans lequel le rayon du premier cylindre extérieur (22) est inférieur au rayon du deuxième cylindre extérieur (27), **caractérisé en ce qu'**un dispositif est prévu pour l'amenée séparée de deux composants du mélange de béton (4), de manière que seul l'un des deux composants soit guidé dans l'interstice (9), tandis que l'autre composant est directement guidé dans l'espace compris entre le moule d'enveloppe et l'outil.
